# EUROPÄISCHE PATENTSCHRIFT

(11) **EP 0 375 710 B1**
(45) Veröffentlichungstag und Bekanntmachung des Hinweises auf die Patenterteilung: **22.01.1992**
(21) Anmeldenummer: 88907097.5
(22) Anmeldetag: 05.08.1988
(51) Int. Cl.: F02D 41/00

(54) **EINSTELLSYSTEM (STEUERUNGS- UND/ODER REGELUNGSSYSTEM) FÜR KRAFTFAHRZEUGE**
ADJUSTING SYSTEM (CONTROL AND/OR REGULATING SYSTEM) FOR VEHICLES
SYSTEME DE REGLAGE (COMMANDE ET/OU AJUSTEMENT) POUR VEHICULES A MOTEUR

(30) Priorität: 04.09.1987 DE 3729635
(43) Veröffentlichungstag der Anmeldung: 04.07.1990
(73) Patentinhaber: ROBERT BOSCH GMBH, 70442 Stuttgart (DE)
(72) Erfinder: PLAPP, Günther, D-7024 Filderstadt 1 (DE)
(86) Internationale Anmeldenummer: DE8800483
(87) Internationale Veröffentlichungsnummer: WO8902030

(56) Entgegenhaltungen:
- EP-A- 0 217 391
- DE-A- 3 700 766
- US-A- 4 448 172
- US-A- 4 594 987

## Beschreibung

Die Erfindung betrifft ein Einstellsystem gemäß Anspruch 1, 1. Teil (vergleiche DE-A-37 00 766). Der Begriff "Einstellsystem" wird hierbei als Sammelbegriff für "Steuerungssystem" (Open Loop Control) und für "Regelungssystem" (Closed Loop Control) verwendet. Entsprechend wird der Begriff "Einstelleinheit" als Sammelbegriff für "Steuereinheit" und "Regeleinheit" und der Begriff "Einstellstrecke" für "Steuerstrecke" und "Regelstrecke" verwendet. Der Begriff "Einheit" ist grundsätzlich im Sinne einer Funktionseinheit zu verstehen. Eine Steuereinheit und eine Regeleinheit brauchen also keine gesonderten Baugruppen zu sein, sondern sie können, wie heute in der Kraftfahrzeugtechnik allgemein üblich, durch Funktionen eines Mikroprozessors realisiert sein.

Die Erfindung betrifft insbesondere das Einstellen der einem Verbrennungsmotor zugeführten Kraftstoffmenge in solcher Weise, daß ein gewünschter Lambda-Wert möglichst genau erreicht wird.

Der Stand der Technik wird nun ausgehend von Fig. 1 dargestellt, die ein Ausführungsbeispiel für eine Kraftstoffmengen-Einstellanordnung ist, wie sie aus der DE-C2-24 57 436 bekannt ist.

Bei der bekannten Anordnung besteht das Einstellsystem aus einer einzigen Einstelleinheit, die als kombinierte Steuer/ Regel-Einheit ausgebildet ist. Dieser Steuer/Regel-Einheit werden von einer Sensoranordnung 11 Signale zugeleitet, und zwar das Signal eines Drehzahlsensors und das Signal eines Drosselklappensensors. Aus diesen Signalen läßt sich das vom zugehörigen Motor angesaugte Luftvolumen bestimmen. Aus diesem Luftvolumen berechnet die Steuer/Regel-Einheit eine zugehörige Kraftstoffmenge und bestimmt den Wert einer Stellgröße, die einer Kraftstoff-Einspritzpumpe 12 zugeleitet wird. Die Stellgröße wird aus einem Drosselklappen/Drehzahlkennlinienfeld vorbestimmt und durch einen multiplikativen Faktor modifiziert, der von der Differenz zwischen einem für die Regeleinheit festgelegten Lambda-Sollwert und einem Lambda-Istwert abhängt, wie er von einer als Ausgangssensor wirkenden Lambda-Sonde 13 an die regelnde Einstelleinheit 10 abgegeben wird.

Es liegt somit eine Steuerung mit anschließender Regelung vor, durch die der Wert der Stellgröße dem Wert der vom Drehzahlsensor und vom Drosselklappensensor abgegebenen Signale folgt. Die Steuerung hat ein sehr schnelles Ansprechverhalten, da eine Änderung der Signale vom Drehzahlsensor und/oder Drosselklappensensor direkt in eine geänderte Stellgrösse umgesetzt wird. Ob diese schnelle Umsetzung richtig war, zeigt sich jedoch erst dann, wenn die Lambda-Sonde 13 den neuen Lambda-Istwert rückmeldet. Dies geschieht mit einer Einschwingdauer von etwa einer halben Sekunde bis zu einigen Sekunden. Wird aufgrund der Messung der Lambda-Sonden-Anordnung eine Abweichung zwischn Lambda-Sollwert und Lambda-Istwert festgestellt, wird der multiplikative Faktor zum Berechnen der Stellgröße vom regelnden Teil der Einstelleinheit 10 neu bestimmt.

Bei der bekannten Anordnung besteht z. B. das Problem, daß mit Hilfe des Drehzahlsensors und des Drosselklappensensors das Luftvolumen, jedoch nicht die Luftmasse bestimmt wird, auf die es eigentlich für das Zumessen der Kraftstoffmenge ankommt. Als Sensoranordnungen werden im Stand der Technik daher auch Luftmassensensoren in Form von Hitzdrahtluftmassensensoren oder Heißfilmluftmassensensoren verwendet. Diese erlauben ein recht genaues Bestimmen der Luftmasse.

Dem Vorteil von Luftmassensensoren in bezug auf die Meßgenauigkeit der eigentlich zu überwachenden Größe, stehen jedoch auch Nachteile gegenüber. Heißfilmluftmassensensoren können zwar billig und robust hergestellt werden, jedoch arbeiten sie dann verhältnismäßig langsam. Als weiterer Stand der Technik sei die DE-A-37 00 766 genannt. Sie betrifft eine "Luft/Kraftstoff-Verhältnis-Steuerungsvorrichtung für Übergangszustände beim Betrieb einer Brennkraftmachine". Dabei wird die zugemessene Kraftstoffmenge abhängig vom Luftdurchsatz im Ansaugrohr bestimmt. Weil jedoch Luftmassenmeßeinrichtungen eine physikalisch bedingte Trägheit aufweisen, werden Maßnahmen für die Bereitstellung einer möglichst schnell wirkenden Beschleunigungsanreicherung getroffen. Dazu dient insbesondere das Ausgangssignal eines Drosselklappenstellungssensors, das korrigierend auf das vom Luftdurchsatz abhängende Grund-Kraftstoffzumeßsignal wirkt. Bei diesem Stand der Technik wird somit bei der Bildung des Kraftstoffzumeßsignals vom Luftmassendurchsatzsignal ausgegangen und korrigierend greift ein Signal vom Drosselklappenstellungssensor ein.

Ferner ist aus der US-A-4 594 987 ein Kraftstoffzumeßsystem bekannt, bei dem entsprechend Figur 9 ebenfalls das Drosselklappenstellungssignal zur Bildung einer Korrekturgröße herangezogen wird.

Schließlich offenbart die JP-A-61 58 945 ein Sicherheitssystem in Verbindung mit der Kraftstoffzumessung bei einer Brennkraftmaschine derart, daß die Ausgangssignale zweier auf den Luftdurchsatz im Ansaugrohr ansprechender Sensoren miteinander verglichen werden und entsprechend dem Ergebnis eine Fehlerbestimmung möglich wird.

Aufgabe der Erfindung ist es, ein Einstellsystem anzugeben, das schneller und genauer einstellt als die obengenannten.

### Vorteile der Erfindung

Ein erfindungsgemäße Einstellsystem gemäß Anspruch 1 verfügt nicht nur über eine einzige Einstelleinheit, wie beim Stand der Technik vorhanden, sondern über zwei Einstelleinheiten. Dabei gibt die erste Einstelleinheit das Stellsignal an die Einstellstrecke ab, während die zweite Einstelleinheit dazu dient, die erste Einstelleinheit zu kalibrieren. Die zweite Einstelleinheit ist zum Zusammenschalten mit einer zweiten Sensoranordnung vorgesehen, die zwar langsamer, aber genauer mißt als eine erste Sensoranordnung, die mit der ersten Einstelleinheit zusammengeschaltet ist. Die erste Einstelleinheit kann dadurch auf Änderungen, wie sie von der ersten Sensoranordnung gemeldet werden, sehr schnell reagieren. Die auf diese Weise schnell ermittelte erste Stellgröße wird mit einer von der zweiten Steuereinheit langsamer, jedoch genauer ermittelten zweiten Stellgröße verglichen. Wird eine Abweichung festgestellt, wird die erste Stellgröße so verändert, daß sich die Abweichung in Richtung Null bewegt. Dadurch kann das Gesamtsystem schnell und dennoch genau auf Änderungen in den Eingangsgrößen reagieren. Soll die erste Stellgröße auch noch in Abhängigkeit einer Ausgangsgröße festgelegt werden, wird einer der beiden Einstelleinheiten das Signal von einem Ausgangssensor zugeleitet

Gemäß einem bevorzugten Ausführungsbeispiel ist die erste Einstelleinheit eine Steuereinheit, die Signale von einem Drehzahlsensor und einem Drosselklappensensor erhält, um daraus ein Luftvolumen, daraus eine Luftmasse und daraus wiederum eine erst Stellgröße zu bestimmen, die die Menge an Kraftstoff festlegt, die der Luftmasse zuzusetzen ist, um einen gewünschten Lambda-Wert zu erhalten. Die zweite Einstelleinheit ist ebenfalls eine Steuereinheit, der jedoch das Signal von einem Heißfilmluftmassensensor zugeführt wird, der ein genaueres Bestimmen der Luftmasse ermöglicht, als es aus Drehzahl und Drosselklappenstellung möglich ist. Das Zeitverhalten dieser zweiten Sensoranordnung ist jedoch langsamer als das der ersten Sensoranordnung, wie oben beschrieben. Aus dem Signal vom Heißfilmluftmassensensor bestimmt die zweite Steuereinheit eine zweite Stellgröße, die eine Bemessung für die Kraftstoffmenge darstellt. Diese Stellgröße wird jedoch der Kraftstoff-Einspritzpumpe nicht zugeführt, sondern sie wird, wie oben für den allgemeinen Fall beschrieben, zum Kalibrieren der ersten Einstelleinheit verwendet.

Die Kalibrierungswerte können z. B. in einem Kennfeld für unterschiedliche Betriebspunkte unterschiedlich abgespeichert werden. Auf diese Weise werden dann betriebspunktabhängige Abweichungen separat kompensiert.

Jede der beiden Steuereinheiten gemäß dem soeben beschriebenen Ausführungsbeispiel kann als Steuer/Regeleinheit ausgebildet sein, der das Signal von einem Lambda-Sensor zugeführt wird. Welche der beiden Steuereinheiten als Steuer/Regeleinheit ausgebildet wird, hängt maßgeblich vom Zeitverhalten des zugehörigen Steuer/Regelkreises im jeweiligen Fall ab. Die Anordnung wird so getroffen, daß die Gefahr von Regelschwingungen möglichst klein ist.

### Zeichnung

Ausführungsbeispiele der Erfindung sind in der Zeichnung dargestellt und in der nachfolgenden Beschreibung näher erläutert. Fig. 1 zeigt ein Blockschaltbild einer bekannten Einstellanordnung zum Einstellen der einem Kraftfahrzeugmotor zugeführten Kraftstoffmenge. Fig. 2 zeigt ein Blockschaltbild einer Einstellanordnung mit einem erfindungsgemäßen Einstellsystem mit zwei Einstelleinheiten. Figuren 3 und 4 zeigen jeweils ein Blockschaltbild von Einstellanordnungen mit einem Einstellsystem mit jeweils einer Regeleinheit und einer Steuereinheit.

### Beschreibung der Ausführungsbeispiele

Die Einstellanordnung gemäß Fig. 2 verfügt über ein Einstellsystem 14, dem von einer ersten Sensoranordnung 11.1 und einer zweiten Sensoranordnung 11.2 Signale zugeführt werden, und das eine erste Stellgröße an eine Einstellstrecke 12.1 abgibt. Das Einstellsystem 14 ist als Mikroprozessorensystem ausgeführt, mit folgenden Funktionseinheiten: einer ersten Einstelleinheit, die als erste Steuereinheit 10.1.1 ausgebildet ist, einer zweiten Einstelleinheit, die als zweite Steuereinheit 10.2.1 ausgebildet ist, und einer Kalibriereinheit 15.

Die erste Steuereinheit 10.1.1 erhält von der ersten Sensoranordnung 11.1 mindestens eine Führungsgröße. Gemäß einer bevorzugten Ausgestaltung des ersten Ausführungsbeispieles gemäß Fig. 2 gibt die erste Sensoranordnung 11.1 Signale von einem Drehzahlsensor und von einem Drosselklappensensor ab. Aus diesen Signalen berechnet die erste Steuereinheit 10.1.1 die erste Stellgröße, die bei der angesprochenen Ausgestaltung das Signal ist, das an eine Kraftstoffeinspritzpumpe als Einstellstrecke 12.1 geliefert wird. Das Berechnen der ersten Stellgröße erfolgt entweder über ein Drehzahlsensor/Drosselklappensensor/Stellgrößen-Kennlinienfeld oder dadurch, daß aus den Signalen vom Drehzahlsensor und vom Drosselklappensensor ein Luftvolumen, daraus eine Luftmasse, daraus eine Kraftstoffmenge und daraus die erste Stellgröße bestimmt wird.

Die zweite Steuereinheit 10.2.1 erhält ein Eingangssignal von der zweiten Sensoranordnung 11.2, die bei der angesprochenen Ausgestaltung als Luftmassensensor ausgebildet ist. Dieser Luftmassensensor bestimmt wesentlich genauer die von einem Verbrennungsmotor angesaugte Luftmasse, als ein Bestimmen der Luftmasse aus der Messung von Drehzahl und Drosselklappenstellung mit Hilfe der ersten Sensoranordnung 11.1 möglich ist. Jedoch mißt der Luftmassensensor gemäß der zweiten Sensoranordnung 11.2 langsamer als die erste Sensoranordnung 11.1. Dieses genaue, jedoch bei einer Änderung der angesaugten Luftmasse nur langsam auf den neuen Wert einschwingende Sensorsignal wird von der zweiten Steuereinheit 10.2.1 in eine zweite Stellgröße umgerechnet, die identisch wie die erste Stellgröße ein Signal ist, das geeignet ist, eine Kraftstoff-Einspritzpumpe so einzustellen, daß diese genau die Kraftstoffmenge abgibt, die der ermittelten Luftmasse zuzusetzen ist, um bei der Verbrennung einen gewünschten Lambda-Wert zu erhalten. Diese zweite Stellgröße wird jedoch nicht an die als Kraftstoff-Einspritzpumpe ausgeführte Einstellstrecke 12.1 geliefert, sondern an die Kalibriereinheit 15. Diese realisiert (in der Regel rechnermäßig) die inunktionen eines Vergleichers, eines Signalwandlers und einer Sample/Hold-Schaltung. Die Kalibriereinheit 15 stellt nämlich fest, ob die erste Stellgröße, die aufgrund von Signalen von der ungenaueren ersten Sensoranordnung ermittelt wurde, von der genaueren zweiten Stellgröße abweicht. Die Kalibriereinheit 15 ermittelt außerdem, ob die erste Stellgröße in einem Zeitraum, der mindestens der Einschwingdauer der zweiten Sensoranordnung 11.2 entspricht, innerhalb einer vorgegebenen Spanne blieb. Ist dies der Fall, steht fest, daß ein für die zweite Sensoranordnung 11.2 quasi stationärer Zustand bestand, innerhalb dem die langsame zweite Sensoranordnung nach einer sprunghaften Änderung der angesaugten Luftmenge auf einen genauen Anzeigewert einschwingen konnte.

Liegt ein solcher quasi stationärer Zustand vor, wird das Differenzsignal von erster Stellgröße und zweiter Stellgröße oder ein dem Differenzsignal gewandeltes Signal über die Sample/Hold-Funktion an die erste Steuereinheit 10.1.1 abgegeben. Schwingt danach die erste Stellgröße innerhalb der vorgegebenen Zeitspanne um mehr als es dem vorgegebenen prozentualen Rahmen entspricht, hält die Sample/Hold-Funktion denjenigen Wert, der zuletzt ausgegeben wurde, als noch quasi stationäre Zustände herrschten.

Der von der Kalibriereinheit 15 ausgegebene Wert beeinflußt die erste Steuereinheit 10.1.1 so, daß diese die erste Stellgröße in einer Richtung verändert, daß der Wert der ersten Stellgröße an den Wert der zweiten Stellgröße angepaßt wird. Wird z.B. von der Kalibriereinheit 15 eine Abweichung des Wertes der ersten Stellgröße vom Wert der zweiten Stellgröße um zwei Prozent festgestellt, multipliziert die erste Steuereinheit 10.1.1 den zuvor abgegebenen Wert der ersten Stellgröße mit dem Faktor 1,02.

Durch das derartig funktionierende Einstellsystem 14 wird die erste Stellgröße fast in der gesamten Betriebszeit der Anordnung gemäß Fig. 2 mit einer Genauigkeit festgelegt, die der hohen Meßgenauigkeit der zweiten Sensoranordnung entspricht, jedoch bei Veränderungen der Eingangsgrößen mit der hohen Folgegeschwindigkeit verändert, die der Einstellgeschwindigkeit der ersten Sensoranordnung entspricht.

Bei den bisher beschriebenen Ausführungsformen und Ausgestaltungen derselben verfügte das Einstellsystem über eine erste Steuereinheit 10.1.1 und eine zweite Steuereinheit 10.2.1. Statt bloßen Steuereinheiten können jedoch auch Steuer/Regeleinheiten verwendet werden, z.B. eine Steuer/Regeleinheit 10.1.2 zum Abgeben der ersten Stellgröße, wie in der Einstellanordnung gemäß Fig. 3 dargestellt, oder eine Steuer/Regeleinheit 10.2.2 zum Abgeben der zweiten Stellgröße, wie in der Anordnung gemäß Fig. 4 dargestellt. Das Verwenden von Steuer/Regeleinheiten statt Steuereinheiten hat den Vorteil, daß überwacht wird, ob die durch die Stellgröße beeinflußte Ausgangsgröße tatsächlich den gewünschten Sollwert einnahm, oder ob Abweichungen bestehen, die ausgeregelt werden sollen.

Die Anordnung gemäß Fig. 3 unterscheidet sich von der gemäß Fig. 2 dadurch, daß zusätzlich ein Ausgangssensor 13.1 vorhanden ist, der die Ausgangsgröße der Einstellstrecke 12.1 oder eine davon abhängige Größe mißt und sein Ausgangssignal an die bereits erwähnte Steuer/Regeleinheit 10.1.2 abgibt, die die Steuereinheit 10.1.1 ersetzt. Die Steuer/Regeleinheit 10.1.2 führt eine Regelung an einen vom Ausgangssignal der ersten Sensoranordnung 11.1 abhängigen Wert durch. Bei dieser Regelung wird das Ausgangssignal vom Ausgangssensor 13.1 mit einem Sollwert verglichen, der der Steuer/Regeleinheit 10.1.2 zugeführt wird. Falls die Einstellanordnung gemäß Fig. 4 mit der eben beschriebenen Ausführungsform eines Einstellsystems 14 eine Ausgestaltung aufweist, die der Ausgestaltung der Anordnung gemäß Fig. 2 entspricht, ist es von Vorteil, den Ausgangssensor als Lambda-Sonde auszubilden. Die gesamte Anordnung funktioniert dann wie die Anordnung gemäß Fig. 2, jedoch unter Berücksichtigung der oben beschriebenen Regelfunktion.

Bei der Einstellancrdnung gemäß Fig. 4 gibt der anhand der Anordnung gemäß Fig. 3 beschriebene Ausgangssensor 13.1 sein Ausgangssignal an die bereits oben erwähnte Steuer/Regeleinheit 10.2.2, die ausgehend von der Ausführungsform gemäß Fig. 2 die zweite Steuereinheit 10.2.1 ersetzt. Der zweiten Steuer/Regeleinheit 10.2.2 wird zugleich ein Sollwert zugeführt. Durch diese Anordnung erhält die Steuereinheit 10.1.1 zum Ausgeben der ersten Stellgröße keinen gesteuerten Kalibrierwert mehr, sondern einen geregelten. Dadurch hat auch die erste Stellgröße Regelungscharakter, obwohl sie durch die Steuereinheit 10.1.1 lediglich in Abhängigkeit von Werten, wie sie von der ersten Sensoranordnung 11.1 gemessen werden, gesteuert wird.

Die Frage, wann es vorteilhafter ist, die erste Einstelleinheit zu regeln, und wann es vorteilhafter ist, die zweite Einstelleinheit zu regeln, hängt maßgeblich vom Zeitverhalten der in der Gesamtanordnung verwendeten Sensoren ab. Man wählt die Regelung in demjenigen Zweig, der aufgrund seines Zeitverhaltens weniger zu Regelschwingungen neigt.

## Patentansprüche

1. Einstellsystem bei einer Brennkraftmaschine eines Kraftfahrzeugs für eine Steuergröße, insbesondere bezüglich der Kraftstoffzumessung, mit Sensoren für Betriebskenngrößen wie Drehzahl und Drosselklappenstellung, mit
- einer ersten Einstelleinheit (10.1.1; 10.1.2) zur Bereitstellung eines ersten Signals abhängig von einer ersten Gruppe von Sensoren, wobei aus den Sensorsignalen ein Luftvolumen bzw. Luftmassenwert der angesaugten Luft bestimmt wird;
- einer zweiten Einstelleinheit (11.2.1; 11.2.2) zum Verarbeiten mindestens eines Signals eines weiteren Sensors und Bereitstellen eines zweiten Signals, wobei der weitere Sensor ein Luftmassensensor im Ansaugrohr der Brennkraftmaschine ist, der genauer arbeitet, jedoch mit längerer Einschwingzeit als die Sensoren der ersten Gruppe, aus denen das Luftvolumen bzw. der Luftmassenwert der angesaugten Luft bestimmt wird;
- einer Kalibriereinheit (15) zum Abgleich der vom ersten Signal abhängigen Steuergröße in bestimmten Betriebszuständen, insbesondere bei geringer Schwankungsbreite der das erste Signal beeinflussenden Sensorausgangssignale der ersten Gruppe von Sensoren, abhängig vom Ausgangssignal des weiteren Sensors,
dadurch gekennzeichnet, daß der Abgleich (Kalibrierung) in quasistationären Zuständen erfolgt.

2. Einstellsystem nach Anspruch 1, dadurch gekennzeichnet, daß als weiterer Sensor ein Heißfilmluftmassensensor vorgesehen ist.

3. Einstellsystem nach Anspruch 1 oder 2, dadurch gekennzeichnet, daß der Abgleich (Kalibrierung) zusätzlich vom Ausgangssignal eines vierten Sensors (Ausgangssensor 13, 13.1) beeinflußt wird.

4. Einstellsystem nach Anspruch 3, dadurch gekennzeichnet, daß als vierter Sensor eine Lambda-Sonde (13) vorgesehen ist.

## Claims

1. Adjusting system in the case of an internal-combustion engine of a motor vehicle for a control variable, in particular with respect to the fuel metering, with sensors for operating characteristics such as engine speed and throttle valve position, having
- a first adjusting unit (10.1.1; 10.1.2) for providing a first signal dependent on a first group of sensors, a volume of air or air-mass value of the air taken in being determined from the sensor signals;
- a second adjusting unit (11.2.1; 11.2.2) for processing at least one signal of a further sensor and providing a second signal, the further sensor being an air-mass sensor in the intake pipe of the internal-combustion engine, which sensor operates more accurately but with a longer transient recovery time than the sensors of the first group, from which the volume of air or the air-mass value of the air taken in is determined;
- a calibration unit (15) for calibrating the control variable dependent on the first signal in certain operating states, in particular in the case of any small fluctuation range of the sensor output signals of the first group of sensors, influencing the first signal and dependent on the output signal of the further sensor,
characterised in that the calibration takes place in virtually steady states.

2. Adjusting system according to Claim 1, characterised in that a hot-film air-mass sensor is provided as the further sensor.

3. Adjusting system according to Claim 1 or 2, characterised in that the calibration is additionally influenced by the output signal of a fourth sensor (output sensor 13, 13.1).

4. Adjusting system according to Claim 3, characterised in that a lambda probe (13) is provided as the fourth sensor.

## Revendications

1. Système de réglage d'un moteur à combustion interne équipant un véhicule automobile, pour une grandeur de réglage concernant notamment le dosage du carburant, système comportant des capteurs pour les paramètres de fonctionnement tels que la vitesse de rotation et la position du volet d'étranglement,
- une première unité de réglage (10.1.1 ; 10.1.2) pour fournir un premier signal dépendant d'un premier groupe de capteurs, les signaux des capteurs définissant un volume ou une masse d'air aspiré ;
- une seconde unité de réglage (11.2.1 ; 11.2.2) pour traiter au moins un signal d'un autre capteur et préparer un second signal, cet autre capteur étant un capteur de masse d'air placé dans la tubulure d'aspiration du moteur, et qui travaille de manière plus précise mais avec un temps de stabilisation plus long que les capteurs du premier groupe qui définissent le volume ou la masse d'air aspiré ;
- une unité de calibrage (15) pour compenser la grandeur de commande dépendant du premier signal, pour certains états de fonctionnement, notamment dans le cas de largeurs d'oscillation réduites des signaux de sortie des capteurs influençant le premier signal dans le premier groupe de capteurs, en fonction du signal de sortie de l'autre capteur,
caractérisé en ce que la compensation (calibrage) se fait dans des états quasi stationnaires.

2. Système de réglage selon la revendication 1, caractérisé en ce que l'autre capteur est un capteur de masse d'air à film chaud.
3) Système de réglage selon la revendication 1 ou 2, caractérisé en ce que la compensation (calibrage) est en outre influencée par un signal de sortie d'un quatrième capteur (capteurs de sortie 13, 13.1).

4. Système de réglage selon la revendication 3, caractérisé en ce que le quatrième capteur est une sonde Lambda (13).
